# FASCICULE DE BREVET EUROPEEN

(11) **EP 0 589 015 B1**
(45) Date de publication et mention de la délivrance du brevet: **12.06.1996**
(21) Numéro de dépôt: 93907905.9
(22) Date de dépôt: 29.03.1993
(51) Int. Cl.: F17C 13/08, F17C 5/06, F17C 7/00

(54) **ENSEMBLE D'ALIMENTATION EN GAZ INDUSTRIEL D'UN APPAREIL UTILISATEUR PORTABLE**
VERSORGUNGSEINHEIT FÜR INDUSTRIEGAZ IN EINEM TRAGBAREN GERÄT
ASSEMBLY FOR SUPPLYING COMMERCIAL GAS TO A PORTABLE USER APPARATUS

(30) Priorité: 31.03.1992 FR 9203898
(43) Date de publication de la demande: 30.03.1994
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: BRUGEROLLE, Jean-Renaud, F-75016 Paris (FR); ROBIN, Alain, F-75011 Paris (FR)
(74) Mandataire: Le Moenner, Gabriel
(86) Numéro de dépôt international: FR9300313
(87) Numéro de publication internationale: WO9320383

(56) Documents cités:
- DE-C- 853 231
- DE-U- 8 308 999
- GB-A- 1 294 881
- US-A- 3 199 303

## Description

La présente invention concerne les appareils utilisateurs de gaz, notamment industriels et, plus particulièrement, un ensemble d'alimentation en gaz sous pression d'un appareil utilisateur portable consommant ledit gaz, du type comprenant une capacité intermédiaire de gaz sélectivement raccordable à une source de gaz sous pression, solidarisable à l'appareil utilisateur pour constituer un ensemble transportable et connectable à l'appareil utilisateur via un moyen de valve pour l'alimenter.

Le document GB-A-1.291.881 décrit un système de recharge en air comprimé d'un flacon de vaporisateur, la source d'air comprimé étant constituée d'un groupe moto-compresseur électrique.

Les appareils utilisateurs de gaz industriel, en particulier dans le soudage ou les applications médicales, sont alimentés par des bouteilles de gaz, de poids souvent élevé, dont l'autonomie dépasse en général les besoins de l'application ponctuelle de l'appareil. Pour l'utilisation de ce dernier, le transport de la bouteille est souvent nécessaire et son encombrement et son poids pèsent fortement sur la maniabilité et la sécurité d'emploi. L'utilisation de petites bouteilles, de capacité plus faible, pose à l'utilisateur des problèmes de réapprovisionnement, et aux fournisseurs, celui de la multiplicité des tailles de bouteilles à conditionner et à livrer.

La présente invention a pour objet de proposer un ensemble d'alimentation en gaz éliminant ces problèmes, facilitant grandement la mise en oeuvre des appareils et la fourniture du gaz d'alimentation, sans surcoûts d'investissement notables, permettant une meilleure gestion des consommations de gaz et offrant une sécurité accrue.

Pour ce faire, selon une caractéristique de l'invention, la capacité intermédiaire est disposée dans un premier boîtier portable et est associée, dans le premier boîtier, à un circuit de sortie de gaz connectable à l'appareil utilisateur et incorporant un premier détendeur et un premier robinet de réglage de débit de gaz, et en ce qu'il comporte des moyens démontables de solidarisation du premier boîtier à l'appareil utilisateur pour constituer un ensemble opératoire transportable.

Selon d'autres caractéristiques de l'invention, la capacité intermédiaire est associée, dans le premier boîtier, à un élément de raccordement rapide à une sortie d'un poste de chargement reliée à la source de gaz haute pression via au moins un deuxième détendeur et comprenant avantageusement un deuxième boîtier ayant un logement profilé pour recevoir une partie du premier boîtier et dans lequel est disposée la tête de sortie.

D'autres caractéristiques et avantages de la présente invention ressortiront de la description suivante de modes de réalisation, donnés à titre illustratif mais nullement limitatif, faite en relation avec les dessins annexés, sur lesquels :
- la figure 1 est une vue schématique, partiellement en coupe, d'un ensemble d'alimentation en gaz d'un appareil utilisateur portable selon l'invention ;
- la figure 2 est une vue partielle, en coupe schématique, d'un mode de réalisation du moyen de raccordement entre les premier et second boîtiers de l'ensemble de la figure 1 ;
- la figure 3 est une vue en coupe longitudinale d'un mode de réalisation industriel du boîtier de réserve de gaz selon l'invention ;
- la figure 4 est une vue en coupe longitudinale d'un mode de réalisation industriel d'un boîtier chargeur selon l'invention adapté au boîtier de réserve de gaz de la figure 3 ; et
- la figure 5 est une vue en perspective du boîtier de réserve de gaz de la figure 3.

Dans la description qui va suivre et sur les dessins, les éléments identiques ou analogues portent les mêmes chiffres de référence, éventuellement indicés.

L'ensemble d'alimentation en gaz industriel représenté sur la figure 1, convenant tout particulièrement pour un appareil portable de soudage, TIG, MIG-MAG ou OXYFLAMME, comprend essentiellement une source de gaz haute pression 1, par exemple d'argon ou de mélange d'argon, à une pression typiquement de 200 ou 300 x 10⁵ Pa, un boîtier chargeur 2, et un boîtier de réserve de gaz 3 associé à l'appareil utilisateur portable 4. La source de gaz haute pression 1, avantageusement de grande capacité et située dans un local isolé, réapprovisionnée à intervalles périodiques, est reliée, dans l'exemple représenté, via un premier détendeur 5 et un flexible 6, à un circuit d'alimentation 7 intégré dans le boîtier chargeur 2, le flexible 6 étant avantageusement solidaire du boîtier 2.

Le boîtier de réserve de gaz 3 renferme une capacité de gaz 8, constituée par exemple par une bouteille de gaz moyenne pression, inférieure à 100 x 10⁵ Pa, par exemple entre 30 et 50 x 10⁵ Pa, de petites dimensions et en métal ou en matériau fibreux, et ses circuits d'entrée de gaz 9 et de sortie de gaz 10, ce dernier débouchant, à l'extérieur du boîtier 3, par un raccord 11 connectable, par un flexible 12, à l'entrée 13 d'alimentation de l'appareil utilisateur 4. La capacité 8 comporte un deuxième détendeur 14 dont la sortie est reliée au circuit de sortie 10.

Selon un aspect de l'invention, l'entrée du circuit d'entrée 9 et la sortie du circuit d'alimentation 7 sont pourvues de deux éléments coopérant 15, 16, respectivement, formant un système de raccordement rapide typiquement du type enfichable entre les circuits 7 et 9. Pour assurer un raccordement rapide et fiable entre les éléments 15 et 16, la partie supérieure du boîtier chargeur 2 et la partie inférieure du boîtier de réserve de gaz 3 sont conformées de façon complémentaire de façon que la partie inférieure du boîtier 3 puisse être partiellement reçue dans une position parfaitement définie dans le boîtier chargeur 2.

Dans le mode de réalisation de la figure 1, la partie inférieure du boîtier 3 présente un profil intérieur en retrait 17 avec quatre pieds latéraux 18 en saillie, la partie supérieure du boîtier 2 formant un logement 19 correspondant, en creux, au profil inférieur du boîtier 3, y compris les pieds 18, de façon que, lorsque le boîtier 3 est reçu dans le boîtier 2, les deux éléments 15 et 16 du moyen de raccordement coopèrent en configuration de raccordement comme représenté sur la figure 2. L'élément de raccordement 15, faisant légèrement saillie vers l'extérieur dans le profil en retrait 17, comporte un logement 20 ouvrant vers l'extérieur destiné à recevoir l'extrémité supérieure de l'élément de raccordement 16 faisant saillie hors du logement profilé 19 du boîtier 2. L'élément 15 comporte un passage d'entrée de gaz constitué par un alésage étagé 21 comportant un épaulement interne 22 formant siège pour un élément de clapet 23 sollicité en position de fermeture, contre le siège 22, par un ressort 24. De façon similaire, l'élément 16 comporte un passage de gaz constitué par un alésage étagé 25 comportant un épaulement interne 26 formant siège pour un élément de clapet 27 sollicité en position de fermeture, contre le siège 26, par un ressort 28. L'élément 15 comporte une tige stationnaire 29 faisant saillie hors du passage d'entrée de gaz et coopérant avec une tige poussoir 30 solidaire de l'élément de clapet 27 et s'étendant dans le passage de sortie de gaz de l'élément 16. L'élément 15 porte un joint torique 31 coopérant avec une saillie circulaire d'extrémité de l'élément 16. Lors de la mise en place du boîtier 3 dans le boîtier 2, la tige 29 de l'élément 15 repousse l'élément de clapet 27 de l'élément 16 à l'encontre de la pression du ressort de sollicitation 28 et de la pression du gaz dans le conduit 7, cette dernière soulevant le clapet anti-retour 23 pour établir ainsi, par simple mise en place du boîtier 3 dans le boîtier 2, la liaison entre la source de gaz 1 et la capacité de réserve 8 qui, une fois remplie, pourra accompagner l'appareil utilisateur 4 en lui fournissant une autonomie limitée mais le rendant libre de toute connection à la source de gaz 1. En effet, en dégageant le boîtier 3 du boîtier 4, les clapets 23 et 24 se referment, isolant parfaitement les circuits de ces boîtiers de l'extérieur.

Dans le mode de réalisation représenté sur la figure 1, le boîtier de réserve 3 est solidarisé à l'appareil de soudage portable 4 par des moyens de raccordement déverrouillables 32, tels que des crochets auto-bloquants, le boîtier 3 constituant ainsi un socle support pour l'appareil 4 évitant à ce dernier d'être en contact direct avec un environnement agressif. Pour faciliter la manutention individuelle du boîtier de réserve 3 et, par exemple, son transport entre le boîtier chargeur 2 et le poste d'utilisation, le boîtier 3 comporte une poignée encastrable 33.

Comme représenté sur la figure 1, l'équipement du boîtier 3 comporte avantageusement un robinet 34 de réglage du débit de gaz fourni par la capacité 8 à l'appareil 4, un indicateur 35 de débit délivré, une jauge 36 de pression dans la capacité 8 et un témoin de charge 37.

Dans le cas d'une installation fixe, comme représenté sur la figure 1, le boîtier chargeur 2 est avantageusement fixé sur le sol d'un atelier, mais le boîtier 2, comme la source de gaz 1, peuvent également être disposés dans un véhicule, par exemple dans une ambulance pour les applications médicales avec un appareil utilisateur 4 constitué d'un appareil d'oxygéno-thérapie portable. Enfin, dans le cas d'une source de gaz constituée par un générateur de gaz in situ, le boîtier chargeur peut être associé au générateur dans un ensemble compact.

Dans le mode de réalisation représenté sur les figures 3 et 5, le boîtier 3 est constitué par l'assemblage de deux demi-coquilles inférieures 40A, 40B et d'un couvercle 41, en matériau plastique rigide, par exemple en PVC, le couvercle 41 étant solidarisé aux demi-coquilles 40 par des vis telles que 42. Le couvercle 41 comporte deux évidements opposés formant deux poignées de manutention avant et arrière 33A et 33B, respectivement. La partie supérieure du couvercle 41 est sensiblement plane et est munie de deux bandes rainurées 43 en matériau élastomère servant au montage souple et anti-friction de l'appareil utilisateur 4 sur le boîtier 3 et occultant les vis 42 pour rendre le boîtier 3 indémontable. Ce dernier est complété par une cloison avant 44 et par une cloison arrière 45 bloquées dans les éléments 40 et 41.

La bouteille de gaz moyenne pression E est ici constituée de deux parties embouties soudées l'une à l'autre 8A et 8B, comme on le voit sur la coupe partielle de la figure 3, réalisées par exemple en acier BS2 ou BS3. L'élément 15 de raccordement rapide ou de charge de la bouteille 8 est monté dans une bague 46 soudée dans une ouverture de la paroi latérale de la partie emboutie avant 8A à l'intérieur de celle-ci. L'élément 15 comporte ici, en série, un filtre amont 47 et un clapet anti-retour aval 48. L'élément 15 comporte en outre une partie avant évasée conique 49 servant au guidage et au centrage de l'élément de raccordement correspondant de la tête de sortie 16 du boîtier chargeur 2, comme on le verra plus avant. De façon similaire, l'ensemble détendeur basse pression 14/régulateur de débit 34 est monté sur la bouteille 8 au moyen d'une bague 50 soudée dans une ouverture du fond de la partie emboutie avant 8A, à l'intérieur de celle-ci, et comportant, s'étendant à l'intérieur de la bouteille 8, en série, en amont du détendeur 14, un filtre amont 51, protégeant le détendeur 14 contre des particules susceptibles d'être présentes dans la bouteille 8, notamment de calamine résultant de la fabrication de la bouteille, et un clapet de retenue 52 assurant le maintien d'une pression résiduelle, de l'ordre de 1,5 x 10⁵ Pa, dans la bouteille 8 et empêchant ainsi, comme le clapet 48, toute entrée d'air dans cette dernière. Le clapet de retenue 52 assure en outre la fonction de clapet anti-retour.

Une sécurité contre des surpressions dans le boîtier 3 est assurée, au niveau du détendeur 14, par une soupape haute pression 53, s'ouvrant lorsque la pression dans le réservoir 8 dépasse une valeur de 50 x 10⁵ Pa, et une soupape basse pression 54, reliée à la chambre basse pression du détendeur 14, et empêchant la délivrance d'une pression en excès d'environ 2 x 10⁵ Pa dans la canalisation de sortie 10 qui s'étend, ici, vers l'arrière du boîtier 3 jusqu'au raccord 11 de connexion au flexible 12 de l'appareil utilisateur, le raccord 11, monté dans la paroi arrière 45, étant avantageusement muni d'un clapet anti-retour pour maintenir la canalisation 10 sous pression.

La bouteille 8 est positionnée et immobilisée dans le boîtier 3 au moyen d'un jeu de nervures internes 55 dans les éléments 40 et 41, entre lesquelles sont disposés des garnissages de mousse 56, un tapis de mousse 57 étant également disposé entre le fond de la bouteille 8 et la cloison arrière 45. L'ensemble détendeur 14/ régulateur de débit 34 est positionné et maintenu dans la cloison avant 44 par une bague élastique 58 montée dans un orifice central de la cloison 44. Dans le mode de réalisation des figures 3 et 5, le boîtier 3 comporte un manomètre 59 monté dans la cloison avant 44 et relié à la zone basse pression du détendeur 14. Le boîtier 3 étant amené à être posé sur le sol et déplacé sur celui-ci, les surfaces inférieures du boîtier 3 sont avantageusement munies de patins anti-abrasion en polyamide (non représentés). Dans ce mode de réalisation, le port individuel du boîtier 3 et sa solidarisation à l'appareil utilisateur 4 sont effectués par deux sangles 32 passant au travers d'ouvertures 60 formées dans le boîtier 3 et dont le brin intérieur s'étend en contact avec la bouteille 8, comme on le voit sur la figure 3, de façon que les sangles 32 prennent appui sur la bouteille 8 lors du serrage des sangles autour de l'appareil utilisateur pour le solidariser au boîtier 3 et constituer l'ensemble opératoire autonome transportable.

Dans le mode de réalisation de la figure 4, le boîtier chargeur 2, comportant toujours, à sa partie supérieure, un logement 19 conformé pour correspondre au profil de la partie inférieure du boîtier 3, comporte ici, en série en aval de la conduite interne d'alimentation haute pression 7, reliée directement à la source de gaz haute pression, un premier détendeur 61 réduisant la haute pression à une valeur inférieure à 100 x 10⁵ Pa et un deuxième détendeur 62 ramenant la pression à la pression d'utilisation entre 30 et 50 x 10⁵ Pa dans une canalisation de transfert 63 reliée à la tête de raccordement 16 destinée à coopérer avec l'élément de raccordement 15 du boîtier 3 et faisant saillie dans le logement 19. L'ensemble détendeur 61, 62 est complété par un régulateur de débit 64 faisant saillie hors du boîtier 2. La haute pression dans le premier détendeur 61 est lue sur un manomètre 65 monté dans le boîtier 2. Comme le détendeur basse pression 14 du boîtier 3, le deuxième détendeur -ou détendeur moyenne pression- 62 dans le boîtier 2 comporte un clapet de sécurité contre la surpression 66.

Avantageusement, comme représenté sur la figure 4, le boîtier 2 comporte en outre un raccord 67, muni d'un clapet anti-retour, relié par une tubulure 68 à la sortie du détendeur 62 et permettant d'alimenter, via le boîtier 2, un poste de travail fixe tout en conservant au boîtier 2 son rôle de chargeur pour des boîtiers 3. Pour prévenir la pénétration d'air, et donc d'impuretés, dans les circuits de gaz, le boîtier 2 est avantageusement relié à la source de gaz haute pression 1 par un flexible 6 comportant un embout de raccordement 69 muni, comme l'embout 11 du boîtier 3 et l'embout 67 du boîtier 3, d'un clapet anti-retour. Comme on le voit également sur la figure 4, la tête de connexion 16 du boîtier 2 comporte ici un profil extérieur tronconique 70 destiné à coopérer avec l'entrée tronconique 49 de l'élément de raccordement 15, et comporte en outre une jupe tubulaire rétractable 71 protégeant la tige-poussoir 30 de la tête 16 et repoussée par l'élément de raccordement 15 lors de l'accouplement de ce dernier avec la tête 16.

Comme on le voit sur les figures 3 et 4, les robinets régulateurs- de débit 34 et 64 des boîtiers 3 et 2 sont avantageusement du type à indexage pour fournir une gamme de débits pré-établis préréglés.

Quoique la présente invention ait été décrite en relation avec des modes de réalisation particuliers, elle ne s'en trouve pas limitée pour autant mais est au contraire susceptible de modifications et de variantes qui apparaîtront à l'homme de l'art dans le cadre des revendications. En particulier, comme sus-mentionné, l'appareil utilisateur 4 peut être un poste d'oxygénothérapie ou de ventilation, auquel cas le réservoir 1 est un réservoir d'oxygène gazeux sous pression ou un ensemble combiné réservoir d'oxygène liquide-évaporateur.

## Revendications

1. Ensemble d'alimentation en gaz sous pression d'un appareil utilisateur portable (4), comprenant une capacité intermédiaire (8) de gaz sélectivement raccordable (15, 16) à une source de gaz sous pression (1), solidarisable à l'appareil utilisateur pour constituer un ensemble transportable et connectable à l'appareil utilisateur via un moyen de valve (34) pour l'alimenter, caractérisé en ce que la capacité intermédiaire (8) est disposée dans un premier boîtier portable (3) et est associée, dans le premier boîtier (3), à un circuit de sortie de gaz (10) connectable (en 11) à l'appareil utilisateur (4) et incorporant un premier détendeur (14) et un premier robinet de réglage de débit de gaz (34), et en ce qu'il comporte des moyens démontables (32) de solidarisation du premier boîtier (3) à l'appareil utilisateur (4) pour constituer un ensemble opératoire transportable.

2. Ensemble selon la revendication 1, caractérisé en ce que la capacité intermédiaire (8) est associée, dans le premier boîtier (3), à un élément de raccordement rapide (15) à une sortie (16) d'un poste de chargement (2) reliée à la source de gaz (1) via au moins un deuxième détendeur (5 ; 61, 62).

3. Ensemble selon la revendication 2, caractérisé en ce que le poste de chargement (2) comprend un deuxième boîtier formant un logement profilé (19) pour recevoir une partie du premier boîtier (3) et dans lequel est disposée la tête de sortie (16).

4. Ensemble selon la revendication 3, caractérisé en ce que le moyen de raccordement (15) et la tête de sortie (16) comportent chacun un clapet (23 ; 27) normalement fermé et déplacé en position d'ouverture lors de la coopération entre l'élément (15) et la tête de sortie (16).

5. Ensemble selon l'une des revendications 2 à 4, caractérisé en ce que la capacité intermédiaire (8) est constituée par une petite bouteille de gaz portant, à une extrémité, le premier robinet de réglage de débit (34).

6. Ensemble selon la revendication 5, caractérisé en ce que l'élément de raccordement rapide (15) est monté dans une portion de paroi latérale de la bouteille (8).

7. Ensemble selon l'une des revendications précédentes, caractérisé en ce que le circuit de sortie de gaz (10) est connectable à l'appareil utilisateur (4) via un flexible (12).

8. Ensemble selon l'une des revendications précédentes, caractérisé en ce que la capacité intermédiaire (8) est enclose dans le premier boîtier (3) qui est réalisé en matériau plastique et comporte une paroi d'extrémité (44) munie d'une ouverture d'accès au premier robinet (34).

9. Ensemble selon la revendication 8, caractérisé en ce que les moyens de solidarisation (32) sont constitués par au moins une sangle associée au premier boîtier (3).

10. Ensemble selon l'une des revendications précédentes, caractérisé en ce que le premier boîtier (3) comporte au moins une poignée de manutention (33 ; 33A, 33B).

11. Ensemble selon l'une des revendications 3 à 10, caractérisé en ce que le deuxième détendeur (61, 62) est disposé dans le deuxième boîtier (2).

12. Ensemble selon la revendication 11, caractérisé en ce que le deuxième boîtier (2) comporte un deuxième robinet de réglage de débit de gaz (64).

13. Ensemble selon la revendication 11 ou la revendication 12, caractérisé en ce que le deuxième boîtier (2) comporte en outre une sortie de gaz basse pression (67) connectable à un appareil utilisateur.

14. Ensemble selon l'une des revendications précédentes, caractérisé en ce que l'appareil utilisateur (4) est un appareil électrique de soudage.

15. Ensemble selon la revendication 14, caractérisé en ce que le gaz est constitué principalement d'argon.

## Patentansprüche

1. Vorrichtung zur Versorgung eines tragbaren Anwendergerätes (4) mit unter Druck stehendem Gas, umfassend ein wahlweise (15, 16) an eine Druckgasquelle (1) anschließbares, mit dem Anwendergerät zum Bilden eines tragbaren Ganzen koppelbares und mit dem Anwendergerät über ein Ventilmittel (34) zur Versorgung desselben verbindbares Gaszwischenvolumen (8), dadurch gekennzeichnet, daß das Zwischenvolumen (8) in einem ersten tragbaren Gehäuse (3) angeordnet und in dem ersten Gehäuse (3) Teil eines (bei 11) mit dem Anwendergerät (4) verbindbaren und einen ersten Druckminderer (14) und ein erstes Ventil (34) zum Einstellen der Gasdurchflußmenge enthaltenden Gasausgangskreises (10) ist, und daß es abnehmbare Koppelmittel (32) zur Verbindung des ersten Gehäuses (3) mit dem Anwendergerät (4) zum Bilden einer tragbaren Funktionsgruppe umfaßt.

2. Vorrichtung nach Anspruch 1, dadurch gekennzeichnet, daß das Zwischenvolumen (8) in dem ersten Gehäuse (3) mit einem Mittel (15) zum Schnellanschluß an einen Auslaß (16) einer mit der Gasquelle (1) über zumindest einen zweiten Druckminderer (5; 61, 62) verbundenen Füllstation (2) verbunden ist.

3. Vorrichtung nach Anspruch 2, dadurch gekennzeichnet, daß die Füllstation (2) einen zweiten Behälter umfaßt, der eine profilierte Ausnehmung (19) zum Aufnehmen eines Teils des ersten Behälters (3) bildet, in welchem der Auslaßkopf (16) angeordnet ist.

4. Vorrichtung nach Anspruch 3, dadurch gekennzeichnet, daß das Anschlußmittel (15) und der Auslaßkopf (16) jeweils eine Verschlußklappe (23; 27) umfassen, die normalerweise geschlossen ist und während des Zusammenwirkens des Elements (15) und des Auslaßkopfs (16) in eine Öffnungsstellung verschoben wird.

5. Vorrichtung nach einem der Ansprüche 2 bis 4, dadurch gekennzeichnet, daß das Zwischenvolumen (8) durch eine kleine Gasflasche gebildet wird, die an einem Ende das erste Durchflußmengen-Einstellventil (34) trägt.

6. Vorrichtung nach Anspruch 5, dadurch gekennzeichnet, daß das Schnellanschlußmittel (15) an einem Abschnitt der Seitenwand der Flasche (8) angebracht ist.

7. Vorrichtung nach einem der vorangehenden Ansprüche, dadurch gekennzeichnet, daß der Gasausgangskreis (10) über eine flexible Leitung (12) mit dem Anwendergerät (4) verbindbar ist.

8. Vorrichtung nach einem der vorangehenden Ansprüche, dadurch gekennzeichnet, daß das Zwischenvolumen (8) in dem ersten, aus Kunststoff hergestellten und eine mit einer Zugangsöffnung zu dem ersten Ventil (34) versehene Stirnwand (44) umfassenden Behälter eingeschlossen ist.

9. Vorrichtung nach Anspruch 8, dadurch gekennzeichnet, daß die Koppelmittel (32) aus zumindest einem mit dem ersten Behälter (3) verbundenen Gurt bestehen.

10. Vorrichtung nach einem der vorangehenden Ansprüche, dadurch gekennzeichnet, daß der erste Behälter (3) zumindest einen Tragegriff (33; 33A, 33B) umfaßt.

11. Vorrichtung nach einem der Ansprüche 3 bis 10, dadurch gekennzeichnet, daß der zweite Druckminderer (61, 62) in dem zweiten Behälter (2) angeordnet ist.

12. Vorrichtung nach Anspruch 11, dadurch gekennzeichnet, daß der zweite Behälter (2) ein zweites Durchflußmengen-Einstellventil (64) umfaßt.

13. Vorrichtung nach Anspruch 11 oder 12, dadurch gekennzeichnet, daß der zweite Behälter (2) außerdem einen mit einem Anwendergerät verbindbaren Niederdruckgas-Auslaß (67) umfaßt.

14. Vorrichtung nach einem der vorangehenden Ansprüche, dadurch gekennzeichnet, daß das Anwendergerät (4) ein elektrisches Schweißgerät ist.

15. Vorrichtung nach Anspruch 14, dadurch gekennzeichnet, daß das Gas hauptsächlich aus Argon besteht.

## Claims

1. Assembly for the supply of gas under pressure from a portable consumer appliance (4), comprising an intermediate gas storage vessel (8) selectively attachable (15, 16) to a source of gas under pressure (1), which can be firmly attached to the consumer appliance to constitute an assembly that is portable and can be connected to the consumer appliance via a valve (34) for supplying it, characterized in that the intermediate storage vessel (8) is disposed in a first portable casing (3) and is attached, in the first casing (3), to a gas outlet circuit (10) which can be connected (at 11) to the consumer appliance (4) and incorporating a first pressure reducing valve (14) and a first gas flow adjustment valve (34), and in that it comprises detachable means (32) for firmly attaching the first casing (3) to the consumer appliance (4) to constitute a transportable operating assembly.

2. Assembly according to claim 1, characterized in that the intermediate storage vessel (8) is attached, in the first casing (3), to a component (15) for making a rapid connection to an outlet (16) from a loading unit (2) connected to the gas source (1) via at least one second reducing valve (5; 61; 62).

3. Assembly according to claim 2, characterized in that the loading unit (2) comprises a second casing forming a shaped housing (19) for receiving part of the first casing (3) and in which the outlet head (16) is disposed.

4. Assembly according to claim 3, characterized in that the means of attachment (15) and the outlet head (16) each comprises a valve (23; 27) which is normally closed and is moved into the open position when the component (15) and the outlet head (16) come together.

5. Assembly according to one of claims 2 to 4, characterized in that the intermediate storage vessel (8) consists of a small gas cylinder carrying, at one end, the first flow control valve (34).

6. Assembly according to claim 5, characterized in that the rapid attachment component (15) is mounted on a portion of the side wall of the cylinder (8).

7. Assembly according to one of the preceding claims, characterized in that the gas outlet circuit (10) can be connected to the consumer appliance (4) via a hose (12).

8. Assembly according to one of the preceding claims, characterized in that the intermediate storage vessel (8) is enclosed in the first casing (3) which is made of plastic material and comprises an end wall (44) provided with an opening for access to the first valve (34).

9. Assembly according to claim 8, characterized in that the means of firm attachment (32) consists of at least one strap attached to the first casing (3).

10. Assembly according to one of the preceding claims, characterized in that the first casing (3) comprises at least one handle (33; 33A; 33B).

11. Assembly according to one of claims 3 to 10, characterized in that the second reducing valve (61, 62) is disposed inside the second casing (2).

12. Assembly according to claim 11, characterized in that the second casing (2) comprises a second gas flow adjustment valve (64).

13. Assembly according to claim 11 or claim 12, characterized in that the second casing (2) comprises in addition a low pressure gas outlet (67) which can be connected to a consumer appliance.

14. Assembly according to one of the preceding claims, characterized in that the consumer appliance (4) is an electric welding appliance.

15. Assembly according to claim 14, characterized in that the gas consists mainly of argon.
